# FASCICULE DE BREVET EUROPEEN

(11) **EP 1 566 082 B1**
(45) Date de publication et mention de la délivrance du brevet: **30.05.2012**
(21) Numéro de dépôt: 03776680.5
(22) Date de dépôt: 14.11.2003
(51) Int. Cl.: H05H 7/10

(54) **CYCLOTRON**
ZYKLOTRON
CYCLOTRON

(30) Priorité: 25.11.2002 EP 02447230
(43) Date de publication de la demande: 24.08.2005
(73) Titulaire: ION BEAM APPLICATIONS S.A., 1348 Louvain-la-Neuve (BE)
(72) Inventeur: JONGEN, Yves, B-1348 LOUVAIN-LA-NEUVE (BE); GENIN, Frédéric, B-1348 LOUVAIN-LA-NEUVE (BE)
(74) Mandataire: Van Malderen, Joëlle
(86) Numéro de dépôt international: PCT/BE2003/000196
(87) Numéro de publication internationale: WO 2004/049770

(56) Documents cités:
- EP-A- 1 069 809
- FR-A- 1 395 308
- US-A- 3 398 308
- US-A- 3 868 522
- US-A- 4 639 634
- BAARTMAN R ET AL: "A 30 MeV H/sup -/ cyclotron for isotope production" NEW YORK, NY, USA, IEEE, USA, 1989, pages 1623-1625 vol., XP002270999
- SONG P S ET AL: "Characteristics of INER TR30/15 H<->/D<->Compact Cyclotron" INSPEC, avril 1994 (1994-04), XP002166700

## Description

### Objet de l'invention

La présente invention se rapporte à un cyclotron et à un procédé qui permettent un ajustement aisé et efficace de la position d'un faisceau de particules chargées.

### Arrière-plan technologique et état de la technique

Les cyclotrons sont des accélérateurs circulaires permettant d'accélérer des particules chargées telles que des ions positifs (protons, deutons, hélions, particules alpha, etc.) ou des ions négatifs (H⁻, D⁻, etc.), qui sont utilisées entre autres pour la production d'isotopes radioactifs, pour la radiothérapie, ou à des fins expérimentales.

Les premiers cyclotrons comprenaient un circuit magnétique qui était simplement constitué de deux pôles symétriques disposés de part et d'autre d'un plan médian et séparés par un entrefer dans lequel circulent les particules accélérées. Le circuit magnétique est complété par des retours de flux en vue de fermer ledit circuit et des culasses servant de plaques de base aux pôles. Les pôles sont entourés par une paire de bobines d'induction parcourues par un courant, qui génère un champ magnétique uniforme et constant apte à confiner les particules selon une trajectoire essentiellement circulaire ou plus précisément selon une trajectoire en forme de spirale dans le plan médian.

Dans une variante améliorée, on a conçu des machines à variation azimutale de champ. Les pôles de l'électro-aimant sont alors divisés en secteurs présentant alternativement un entrefer réduit et un entrefer plus grand. La variation azimutale du champ qui en résulte a pour effet d'assurer la focalisation verticale et horizontale du faisceau au cours de l'accélération.

Parmi les cyclotrons à variation azimutale de champ, il convient de distinguer les cyclotrons de type compact, dont le champ est créé par une paire de bobines circulaires principales, et les cyclotrons à secteurs séparés, dans lesquels la structure magnétique est divisée en unités séparées entièrement autonomes, où chaque paire de pôles dispose de ses propres bobines.

Le document EP-A-0222786 décrit un exemple de cyclotron isochrone compact.
Le document US-A-3868522 décrit un cyclotron isochrone utilisant un aimant au noyau d'air supraconducteur produisant des champs magnétiques de forte intensité dans lequel, pour fournir un champ de focalisation axial, des secteurs en fer avec des bords en spirale agissent comme des pôles aéroélastiques positionnés dans le champ magnétique de telle sorte que la saturation du fer dans les secteurs donne un champ accru entre les secteurs et un champ légèrement diminué à l'extérieur.
Le document US-A-4639634 décrit quant à lui un cyclotron où les bobines de défocalisation verticale sont disposées le long d'une trajectoire circulaire dans laquelle est disposée la cible. Les bobines allongées et courbées ont pour effet de détruire la focalisation verticale et par conséquent d'élargir le faisceau avant l'impact avec la cible, afin que cette dernière ne soit pas endommagée.

Un grand champ d'application des cyclotrons est l'utilisation des particules accélérées pour bombarder des cibles en vue de la production de radio-isotopes. Dans ce but, on peut extraire ledit faisceau de particules accélérées hors du cyclotron. Parmi les méthodes d'extraction, une méthode connue est la méthode d'extraction par « stripping ». Les particules accélérées sont le plus souvent des ions chargés négativement constitués d'un noyau et de plusieurs électrons.

Au voisinage de la périphérie du cyclotron, le faisceau est dirigé vers une feuille mince, dite « feuille de stripping », réalisée généralement en carbone. Cette feuille de stripping a pour effet d'arracher les électrons périphériques des ions, changeant ainsi leur charge. La courbure de la trajectoire est alors inversée, et le faisceau est conduit à l'extérieur de la machine, par un orifice pratiqué dans le retour de flux du circuit magnétique.

Une autre méthode connue d'extraction du faisceau est l'auto-extraction, au moyen d'une variation radiale brusque du champ d'induction à la périphérie du cyclotron. Cette méthode est décrite en détail dans les documents WO A-97/14279 et WO-A-01/05199.

Pour l'application particulière de la production de radio-isotopes, le faisceau de particules chargées est dirigé vers une cible qui contient au moins un élément précurseur du radio-isotope à produire. Dans ce cas, il est particulièrement souhaitable que le faisceau soit dirigé vers le centre de la cible.

Un élément limitatif de la productivité d'une installation de production de radio-isotopes est la capacité de la cible à dissiper la puissance thermique qu'elle reçoit par le faisceau. Si ladite cible reçoit une intensité de faisceau (ou courant) trop importante, elle risque d'être endommagée. Pour certains types de cible, les intensités d'irradiation sont limitées à 40 *µ*A, alors que les cyclotrons utilisés en médecine nucléaire sont capables de débiter des faisceaux avec des intensités pouvant atteindre 80 à 100 *µ*A. On ne peut donc pas utiliser pleinement les capacités de production du cyclotron dans ce cas de figure, ceci essentiellement du fait que l'on ne parvient pas à refroidir suffisamment la cible.

Dans le but d'augmenter la productivité d'une installation de production de radio-isotopes tout en ne dépassant pas la limite de courant acceptable pour une cible, on a proposé des installations à double faisceau. Selon une telle configuration, deux feuilles de stripping sont disposées à la périphérie du cyclotron de manière diamétralement opposée par rapport à l'axe central de la machine. Le faisceau est ainsi divisé en deux fractions sensiblement égales. Néanmoins, en raison par exemple d'un défaut de symétrie du cyclotron, il se pourrait qu'une des cibles reçoive une intensité de faisceau essentiellement différente de celle reçue par l'autre cible. Il peut se faire alors qu'une des cibles soit endommagée par un courant trop important. Cette situation peut se produire en particulier lorsqu'au cours d'une longue irradiation, par exemple de plusieurs heures, certains paramètres de la machine subissent alors une dérive, notamment à la suite de l'échauffement progressif de ses éléments.

Pour résoudre ce problème, il est connu de proposer des feuilles de stripping déplaçables radialement. Cette solution est utilisée par exemple dans la machine Cyclone 30 de la Demanderesse. Par un déplacement radial de la feuille de stripping vers l'intérieur ou l'extérieur du cyclotron, on augmente ou on diminue la fraction du faisceau interceptée par la feuille. Dans une machine à double faisceau, on peut, en déplaçant l'une des deux feuilles vers l'intérieur, et l'autre feuille vers l'extérieur, assurer une répartition équilibrée de l'intensité du faisceau frappant chacune des cibles. Cette solution est cependant délicate et coûteuse, puisqu'elle requiert l'installation d'équipements mobiles réglables au sein même de la machine, c'est-à-dire dans la chambre à vide.

Le document EP-A-1069 809 propose l'utilisation de bobines harmoniques en vue de rendre les deux faisceaux de particules issus d'une même installation à double faisceau essentiellement équivalents, c'est-à-dire présentant une intensité équivalente. Selon cette solution, on a proposé de disposer entre les pôles de l'électro-aimant des bobines harmoniques de petite dimension. Deux bobines sont parcourues par des courants opposés qui produisent une augmentation du champ magnétique dans une région de l'entrefer, et une diminution du champ magnétique dans la région de l'entrefer diamétralement opposée. Cette solution permet ainsi de réguler l'intensité des faisceaux, mais présente les inconvénients suivants : en particulier, les bobines harmoniques doivent être localisées au niveau des collines, là où l'entrefer est le plus étroit. Elles peuvent donc être directement atteintes par le faisceau et plus particulièrement en cas de défaut d'alignement axial dudit faisceau, ce qui entraînera immanquablement une destruction desdites bobines. De plus, ces bobines étant disposées dans la chambre à vide, les conducteurs alimentant ces bobines doivent traverser la paroi de ladite chambre par des moyens respectant une étanchéité parfaite, ce qui n'est pas sans poser des difficultés.

Une troisième solution connue et déjà utilisée par la demanderesse est illustrée à la figure 1. Si l'on fait varier la tension alternative haute fréquence appliquée aux électrodes d'accélération (les dées), on observe la situation suivante : si l'on augmente progressivement l'amplitude de la tension haute fréquence appliquée aux dées (Vdee), on observe une augmentation correspondante de l'intensité totale du faisceau produit par le cyclotron, qui s'explique par l'augmentation de l'efficacité de la source d'ions avec cette tension. On observe également, ainsi que le montre la figure 1, que les intensités atteignant chacune des cibles oscillent autour d'une valeur moyenne, et que pour certaines valeurs précises de Vdee, là où les courbes se croisent, les intensités sont égales. Il suffit donc de choisir la tension Vdee égale à l'une de ces valeurs pour égaliser l'intensité du faisceau atteignant chacune des cibles. On observe cependant des cas où, par suite de dérives thermiques, ou en raison de dissymétries dans la construction du cyclotron, ces deux courbes ne se coupent jamais. On est alors dans l'impossibilité d'équilibrer les courants frappant les deux cibles par ce procédé.

### Buts de l'invention

La présente invention vise à proposer un dispositif et un procédé qui ne présentent pas les inconvénients des dispositifs et procédés de l'état de la technique décrits ci-dessus.

Un but important de l'invention est de proposer un dispositif et un procédé permettant de régler avec précision l'intensité du faisceau de particules chargées accélérées extrait d'un cyclotron sur ladite cible, de manière à obtenir au niveau de ladite cible l'effet technique recherché (par exemple, la production d'un radioélément d'intérêt à partir d'un élément précurseur contenu dans ladite cible) et ceci sans destruction de la cible, mais tout en utilisant pleinement les capacités de production du cyclotron.

La présente invention vise notamment à proposer un dispositif et un procédé qui puissent être utilisés dans une installation d'irradiation, et en particulier une installation avec un cyclotron isochrone compact, dans lequel on cherche à irradier simultanément au moins deux cibles, c'est-à-dire pour une installation d'irradiation à double ou multiple faisceau.

La présente invention vise donc en particulier à proposer un dispositif et un procédé qui cherchent à régler et à égaliser l'intensité de chacun des faisceaux reçus par plusieurs cibles simultanément.

### Éléments caractéristiques de l'invention

La présente invention se rapporte à un cyclotron apte à produire un faisceau de particules chargées accélérées destinées à l'irradiation d'au moins une cible, ledit cyclotron comprenant un circuit magnétique essentiellement constitué :
- d'un électro-aimant avec au moins deux pôles, un pôle supérieur et un pôle inférieur, lesdits pôles étant disposés de manière symétrique par rapport à un plan médian perpendiculaire à l'axe central du cyclotron, et séparés par un entrefer où circulent les particules chargées et de retours de flux pour fermer ledit circuit magnétique;
- d'une paire de bobines d'induction principales pour créer un champ d'induction principal essentiellement constant dans l'entrefer, entre lesdits pôles,
- et des moyens de centrage dudit faisceau comprenant au moins une paire de bobines de compensation alimentées par une source de courant et aptes à moduler l'intensité du champ d'induction principal produit par lesdites bobines principales en vue d'obtenir une augmentation de l'intensité du champ d'induction dans une première zone du cyclotron et une diminution de l'intensité du champ d'induction dans une seconde zone du cyclotron diamétralement opposée par rapport à l'axe central du cyclotron.

Selon l'invention, lesdites bobines de compensation entourent des portions des retours de flux disposées de manière diamétralement opposée par rapport à l'axe central du cyclotron.

La présente invention se rapporte également à un procédé de centrage d'un faisceau extrait d'un cyclotron sur une cible, ledit cyclotron comprenant un circuit magnétique essentiellement constitué de :
- un électro-aimant avec au moins deux pôles, un pôle supérieur et un pôle inférieur, lesdits pôles étant disposés de manière symétrique par rapport à un plan médian perpendiculaire à l'axe central du cyclotron et séparés par un entrefer où circulent les particules chargées et de retours de flux pour fermer ledit circuit magnétique;
- une paire de bobines d'induction principales pour créer un champ d'induction principal essentiellement constant dans l'entrefer, entre lesdits pôles.

Ledit procédé est caractérisé par la succession d'étapes suivantes :
- on munit le cyclotron d'au moins une paire de bobines de compensation disposées de manière à entourer des portions diamétralement opposées des retours de flux par rapport à l'axe central du cyclotron;
- on alimente la paire de bobines principales de manière à créer un champ magnétique essentiellement constant dans l'entrefer du cyclotron,
- on alimente les bobines de compensation par l'intermédiaire d'une source de courant de manière à augmenter l'intensité du champ d'induction dans une première zone du cyclotron et à diminuer l'intensité du champ d'induction dans une seconde zone située de manière diamétralement opposée par rapport à l'axe central du cyclotron.

De préférence, dans ledit procédé, on règle ou ajuste l'intensité de courant de la source de courant afin de maximiser l'intensité du faisceau frappant la cible.

Avantageusement, dans ledit procédé :
- on mesure l'intensité de courant de faisceau au niveau de ladite cible à l'aide d'un détecteur,
- on transmet cette mesure à un régulateur, et
- en fonction de cette mesure, on règle ou ajuste l'intensité de courant dans les bobines de compensation par l'intermédiaire d'un ajustement du courant de l'alimentation.

La présente invention concerne également l'utilisation du procédé et du dispositif pour la production de radio-isotopes à usage médical à partir d'une cible comprenant un précurseur dudit radio-isotope.

Avantageusement, on utilise le procédé et le dispositif pour une installation à double ou multiple faisceau selon laquelle on équilibre l'intensité de la fraction du faisceau frappant chacune desdites cibles.

### Brève description des figures

La figure 1 représente l'intensité du faisceau frappant chacune des deux cibles d'un cyclotron à double faisceau, en fonction de la tension alternative haute fréquence appliquée aux dées.

La figure 2 représente une vue d'un cyclotron selon l'invention correspondant à une vue du dessus selon une coupe dans le plan médian du cyclotron.

La figure 3 représente une vue du cyclotron de la figure 2, vue en perspective complémentaire de la vue de la figure 2.

La figure 4 représente un schéma d'une boucle de régulation mettant en oeuvre le procédé selon la présente invention.

### Description détaillée d'une forme d'exécution particulière de l'invention

Les figures 2, 3, et 4 montrent un cyclotron isochrone compact utilisé dans le cadre d'une forme d'exécution préférée de la présente invention. Ce cyclotron comprend classiquement plusieurs sous-systèmes :
a- un circuit magnétique,
b-un dispositif d'accélération RF,
c- une chambre à vide,
d-des moyens d'injection des particules chargées,
e- des moyens d'extraction des particules chargées accélérées.

Le circuit magnétique est essentiellement constitué d'un électro-aimant se présentant sous forme de deux pôles, un pôle supérieur 1 (non représenté aux figs. 2 et 3) et un pôle inférieur 1', disposés symétriquement par rapport à un plan médian 110 perpendiculaire à l'axe central 100 du cyclotron. Ces pôles 1,1' ont essentiellement une forme cylindrique et sont séparés par un entrefer 120.

Par ailleurs, le circuit magnétique est complété par des retours de flux 2 qui ferment le circuit.

Selon la forme d'exécution particulière représentée aux figures, les deux pôles supérieur 1 et inférieur 1' de l'électro-aimant comprennent (sont divisés en) chacun plusieurs secteurs en vue de créer alternativement des collines, c'est-à-dire des secteurs où l'entrefer est étroit, repérées par les références S1,S2,S3,S4, et des vallées, c'est-à-dire des secteurs où l'entrefer est important, repérées par les références V1,V2,V3,V4.

Avantageusement, des ouvertures 10 sont localisées dans les retours de flux 2. Ces ouvertures 10 peuvent avantageusement livrer passage à une ou plusieurs lignes de faisceau, ou loger dans leur volume une ou de plusieurs cibles que l'on peut utiliser simultanément ou séparément.

En outre, une paire de bobines solénoïdes 5,5' est enroulée autour desdits pôles 1,1'. Ladite paire de bobines 5,5' est appelée «paire de bobines principales d'induction» et est apte à générer un champ magnétique constant dit « champ magnétique principal ».

Selon l'invention, le cyclotron comprend également deux bobines additionnelles, dites « bobines de recentrage » ou « bobines de compensation » 6,7. Ces bobines 6,7 entourent des portions des retours de flux 2 et sont disposées de manière diamétralement opposée par rapport à l'axe central 100. Ces bobines, qui sont câblées en série, sont alimentées en courant continu par une source de type 8 D.C. dont l'intensité est réglable. Chaque bobine de compensation 6,7 est ainsi capable de modifier localement le champ magnétique.

Plus précisément, ces deux bobines de compensation 6,7 sont agencées de telle sorte que, à son voisinage,une de ces bobines 6 augmente le champ principal créé par les bobines principales 5,5' tandis que l'autre bobine 7 diminue, à son voisinage, le champ principal créé par les bobines principales 5,5'.

En d'autres termes, selon l'invention, grâce à l'utilisation des bobines de compensation 6,7, on obtient localement une augmentation du champ d'induction magnétique résultant au niveau d'une zone A située au niveau des secteurs S1 et S2. Parallèlement, on obtient une diminution du champ d'induction magnétique résultant au niveau d'une zone B située au niveau des secteurs S3 et S4. Pour autant, le champ moyen s'exerçant sur une particule au cours d'un tour dans la machine, défini comme la moyenne des champs d'induction créés sur l'ensemble du parcours d'une particule chargée, reste cependant sensiblement inchangé.

L'augmentation de l'intensité du champ résultant dans les secteurs avoisinants S1 et S2 (zone A) a pour effet de réduire le rayon de courbure des trajectoires des particules dans ces secteurs. Inversement, la diminution du champ dans les secteurs opposés S3 et S4 (zone B) a pour effet d'y augmenter le rayon de courbure des trajectoires des particules. Il en résulte un déplacement des trajectoires des particules. Les trajectoires restent sensiblement circulaires, mais ne sont plus centrées sur l'axe central du cyclotron, mais légèrement excentrées vers le bas de la figure 2.

Par ailleurs, on notera que bien que des ouvertures supplémentaires puissent être pratiquées dans les retours de flux 2 pour faire passer les spires des bobines de compensation 6,7, il est possible et aisé de faire passer celles-ci par les ouvertures 10 existantes prévues pour l'installation des cibles.

En outre, le cyclotron comprend comme moyens d'extraction des feuilles de stripping (ou strippers) 3,4. Avantageusement, ces feuilles sont réalisées en carbone et ont pour fonction d'arracher les électrons périphériques des ions, changeant ainsi leur charge. Dans ce cas, la courbure de la trajectoire desdits ions est ainsi inversée et le faisceau de particules est conduit à l'extérieur du cyclotron par une ouverture pratiquée dans l'élément retour de flux du circuit magnétique. La première feuille 3 est disposée sur la bissectrice S du pôle, la seconde feuille 4 à 11° en amont de cette première. Chacun de ces strippers 3,4 peut être mis en service ou en position de retrait au moyen d'un dispositif motorisé.

Le déplacement des trajectoires des particules accélérées aura pour effet d'une part d'augmenter la fraction du faisceau frappant les strippers situés au niveau des secteurs S1 et S4, et d'autre part de diminuer la fraction du faisceau frappant les strippers situés au niveau des secteurs S2 et S3. En inversant le sens du courant dans les bobines de compensation 6, 7, on obtiendra bien sûr l'effet inverse, à savoir une augmentation de la fraction du faisceau frappant les strippers situés au niveau des secteurs S2 et S3, et une diminution de la fraction du faisceau frappant les strippers situés au niveau des secteurs S1 et S4.

La Demanderesse a expérimenté une solution pratique selon laquelle les bobines de compensation 6,7 comportant chacune 60 spires sont alimentées par une source 8 de courant continu capable de fournir une intensité de 20 A, qui convenait au réglage d'un cyclotron industriel.

La figure 4 décrit en détails un schéma représentant une boucle de régulation d'un cyclotron mettant en oeuvre le procédé selon la présente invention. Dans cette figure, on prévoit un régulateur 20 classique de type connu qui peut ajuster l'intensité du courant dans les bobines de compensation 6,7 par l'intermédiaire de la variation du courant d'alimentation de la source 8 en fonction des intensités de faisceau mesurées par des détecteurs 210 au niveau des cibles 200.

En ajustant l'intensité du courant fourni par la source 8 et traversant les bobines de compensation 6,7, on ajuste ainsi de manière fine et souple l'intensité du courant de faisceau frappant chacune des cibles 200. Un courant en sens opposé peut être injecté par la source 8 dans les bobines de compensation 6,7 si une correction en sens opposé est nécessaire. On maximise ainsi l'intensité totale frappant la ou les cibles. Dans le cas d'une installation à double faisceau, on peut ainsi régler le courant des bobines de compensation pour que chacune des cibles reçoive la même intensité de faisceau.

En conclusion, le dispositif suivant l'invention est particulièrement simple à mettre en oeuvre. Il peut aisément être installé sur une machine existante, sans intervention majeure sur le circuit magnétique, et sans intervention à l'intérieur de la chambre à vide, ce qui constitue un avantage par rapport, par exemple, à l'utilisation de bobines harmoniques placées dans l'entrefer des collines telles que décrites dans l'état de la technique.

On notera que l'invention ne doit pas être comprise comme étant limitée à l'exemple de réalisation décrit ci-dessus, mais porte sur d'autres variantes et applications. En particulier, l'invention n'est pas limitée à une application aux installations à double faisceau, mais peut s'appliquer aux installations à faisceau simple ou multiple, par exemple quadruple. L'invention s'applique également à l'usage de plus de deux bobines de recentrage, par exemple quatre bobines de recentrage, disposées à 90°, et donnant la possibilité de recentrer le faisceau dans toutes les directions ou de changer la forme des trajectoires. Elle peut s'appliquer à un cyclotron supraconducteur ou à un cyclotron résistif.

## Revendications

1. Cyclotron apte à produire un faisceau de particules chargées accélérées destinées à l'irradiation d'au moins une cible (200), ledit cyclotron comprenant un circuit magnétique essentiellement constitué :
- d'un électro-aimant avec au moins deux pôles (1,1'), un pôle supérieur (1) et un pôle inférieur (1'), lesdits pôles étant disposés de manière symétrique par rapport à un plan médian (110) perpendiculaire à l'axe central (100) du cyclotron, et séparés par un entrefer (120) où circulent les particules chargées et de retours de flux (2) pour fermer ledit circuit magnétique;
- d'une paire de bobines d'induction principales (5,5') pour créer un champ d'induction principal essentiellement constant dans l'entrefer, entre lesdits pôles 1 et 1',
- et des moyens de centrage dudit faisceau comprenant au moins une paire de bobines de compensation (6,7) alimentées par une source de courant (8) et aptes à moduler l'intensité du champ d'induction principal produit par lesdites bobines principales (5,5') en vue d'obtenir une augmentation de l'intensité du champ d'induction dans une première zone du cyclotron et une diminution de l'intensité du champ d'induction dans une seconde zone du cyclotron diamétralement opposée par rapport à l'axe central (100) du cyclotron,
**caractérisé en ce que** les bobines de compensation (6,7) entourent des portions des retours de flux (2) disposées de manière diamétralement opposée par rapport à l'axe central (100) du cyclotron.

2. Procédé de centrage d'un faisceau extrait d'un cyclotron sur une cible, ledit cyclotron comprenant un circuit magnétique essentiellement constitué de :
- un électro-aimant avec au moins deux pôles (1,1'), un pôle supérieur (1) et un pôle inférieur (1'), lesdits pôles étant disposés de manière symétrique par rapport à un plan médian (110) perpendiculaire à l'axe central (100) du cyclotron et séparés par un entrefer (120) où circulent les particules chargées et de retours de flux (2) pour fermer ledit circuit magnétique;
- une paire de bobines d'induction principales (5,5') pour créer un champ d'induction principal essentiellement constant dans l'entrefer (120), entre lesdits pôles (1, 1'),
**caractérisé en ce que** :
- l'on munit le cyclotron d'au moins une paire de bobines de compensation (6,7) disposées de manière à entourer des portions diamétralement opposées des retours de flux (2) par rapport à l'axe central du cyclotron;
- l'on alimente la paire de bobines principales (5,5') de manière à créer un champ magnétique essentiellement constant dans l'entrefer (120) du cyclotron,
- l'on alimente les bobines de compensation (6,7) par l'intermédiaire d'une source de courant (8) de manière à augmenter l'intensité du champ d'induction dans une première zone du cyclotron et à diminuer l'intensité du champ d'induction dans une seconde zone située de manière diamétralement opposée par rapport à l'axe central (100) du cyclotron.

3. Procédé selon la revendication 2 **caractérisé en ce que** l'on règle ou ajuste l'intensité de courant de la source de courant (8) afin de maximiser l'intensité du faisceau frappant la cible (200).

4. Procédé selon la revendication 3 **caractérisé en ce que** :
- l'on mesure l'intensité de courant de faisceau au niveau de ladite cible (200) à l'aide d'un détecteur (210),
- l'on transmet cette mesure à un régulateur, et
- en fonction de cette mesure, l'on règle ou ajuste l'intensité de courant dans les bobines de compensation (6,7) par l'intermédiaire d'un ajustement du courant de l'alimentation (8).

5. Utilisation du procédé et du dispositif selon l'une quelconque des revendications précédentes pour la production de radio-isotopes à usage médical à partir d'une cible comprenant un précurseur dudit radio-isotope.

6. Utilisation du procédé et du dispositif selon l'une quelconque des revendications 1 à 5 pour une installation à double ou multiple faisceau selon laquelle on équilibre l'intensité de la fraction du faisceau frappant chacune desdites cibles.

## Patentansprüche

1. Zyklotron, der einen Strahl von beschleunigten geladenen Teilchen produzieren kann, die zur Bestrahlung mindestens eines Ziels (200) gedacht sind, wobei der Zyklotron einen Magnetkreis umfasst, der im Wesentlichen aus Folgendem besteht:
- einem Elektromagneten mit mindestens zwei Polen (1, 1'), einem oberen Pol (1) und einem unteren Pol (1'), wobei die Pole symmetrisch in Bezug auf eine mittlere Ebene (110), die zur Mittelachse (100) des Zyklotrons senkrecht ist, angeordnet und durch einen Spalt (120), in dem die geladenen Teilchen zirkulieren, und Flussrückführungen (2) getrennt sind, um den Magnetkreis zu schließen;
- einem Paar Hauptinduktionsspulen (5, 5') zur Erzeugung eines im Wesentlichen konstanten Hauptinduktionsfelds in dem Spalt zwischen den Polen 1 und 1',
- Mitteln zum Zentrieren des Strahls, die mindestens ein Paar Kompensationsspulen (6, 7) umfassen, die von einer Stromquelle (8) versorgt werden, und die die Stärke des Hauptinduktionsfelds, das von den Hauptspulen (5, 5') produziert wird, modulieren können, um eine Erhöhung der Stärke des Induktionsfelds in einer ersten Zone des Zyklotrons und eine Verringerung der Stärke des Induktionsfelds in einer zweiten Zone des Zyklotrons, die in Bezug auf die Mittelachse (100) des Zyklotrons diametral gegenüberliegt, zu erreichen.
**dadurch gekennzeichnet, dass** die Kompensationsspulen (6, 7) Abschnitte von Flussrückführungen (2) umgeben, die in Bezug auf die Mittelachse (100) des Zyklotrons diametral gegenüberliegend angeordnet sind.

2. Verfahren zum Zentrieren eines Strahls, der von einem Zyklotron auf ein Ziel abgezogen wird, wobei der Zyklotron einen Magnetkreis umfasst, der im Wesentlichen aus Folgendem besteht:
- einem Elektromagneten mit mindestens zwei Polen (1, 1'), einem oberen Pol (1) und einem unteren Pol (1'), wobei die Pole symmetrisch in Bezug auf eine mittlere Ebene (110), die zur Mittelachse (100) des Zyklotrons senkrecht ist, angeordnet und durch einen Spalt (120), in dem die geladenen Teilchen zirkulieren, und Flussrückführungen (2) getrennt sind, um den Magnetkreis zu schließen;
- ein Paar Hauptinduktionsspulen (5, 5') zur Erzeugung eines im Wesentlichen konstanten Hauptinduktionsfelds in dem Spalt (120) zwischen den Polen (1, 1'),
**dadurch gekennzeichnet, dass**:
- der Zyklotron mit mindestens einem Paar Kompensationsspulen (6, 7) versehen wird, die so angeordnet sind, dass sie Abschnitte umgeben, die in Bezug auf die Mittelachse des Zyklotrons der Flussrückführungen (2) diametral gegenüberliegen;
- das Paar Hauptspulen (5, 5') so versorgt wird, dass ein im Wesentlich konstantes Magnetfeld in dem Spalt (120) des Zyklotrons erzeugt wird,
- die Kompensationsspulen (6, 7) mittels einer Stromquelle (8) so versorgt werden, dass die Stärke des Induktionsfelds in einer ersten Zone des Zyklotrons erhöht und die Stärke des Induktionsfelds in einer zweiten Zone, die sich in Bezug auf die Mittelachse (100) des Zyklotrons diametral gegenüberliegend befindet, verringert wird.

3. Verfahren nach Anspruch 2, **dadurch gekennzeichnet, dass** die Stärke des Stroms der Stromquelle (8) reguliert oder angepasst wird, um die Stärke des Strahls, der auf das Ziel (200) trifft, zu maximieren.

4. Verfahren nach Anspruch 3, **dadurch gekennzeichnet, dass**:
- die Intensität des Stroms des Strahls auf Höhe des Ziels (200) mithilfe eines Sensors (210) gemessen wird,
- dieser Messwert an einen Regler übertragen wird und
- in Abhängigkeit von diesem Messwert die Stärke des Stroms in den Kompensationsspulen (6, 7) mittels einer Anpassung des Stroms der Stromversorgung (8) reguliert oder angepasst wird.

5. Verwendung des Verfahrens und der Vorrichtung nach einem der vorhergehenden Ansprüche zur Produktion von Radioisotopen zur medizinischen Verwendung durch ein Ziel, das einen Vorläufer dieses Radioisotops umfasst.

6. Verwendung des Verfahrens und der Vorrichtung nach einem der Ansprüche 1 bis 5 für eine Doppel- oder Mehrstrahlanlage, bei der die Stärke der Fraktion des Strahls, der auf jedes der Ziele trifft, abgeglichen wird.

## Claims

1. A cyclotron capable of producing a beam of accelerated charged particles intended for the irradiation of at least one target (200), said cyclotron comprising a magnetic circuit that is essentially comprised of:
- an electromagnet with at least two poles (1, 1'), an upper pole (1) and a lower pole (1'), said poles being disposed symmetrically with relation to a median plane (110) that is perpendicular to the central axis (100) of the cyclotron, and separated by a gap (120) where charged particles and flux returns (2) circulate to close said magnetic circuit;
- a pair of main induction coils (5, 5') for creating an essentially constant main induction field in the gap, between said poles 1 and 1',
- and means for centering said beam comprising at least one pair of bucking coils (6, 7) powered by a power supply (8) and capable of modulating the intensity of the main induction field by said main coils (5, 5') in order to obtain an increase in the intensity of the induction field in a first area of the cyclotron and a reduction in intensity of the induction field in a second area of the cyclotron that is diametrically opposed with relation to the central axis (100) of the cyclotron,
**characterized in that** the bucking coils (6, 7) surround portions of the flux returns (2) disposed in diametric opposition with relation to the central axis (100) of the cyclotron.

2. A method for centering a beam extracted from a cyclotron on a target, said cyclotron comprising a magnetic circuit essentially comprised of:
- an electromagnet with at least two poles (1, 1'), an upper pole (1) and a lower pole (1'), said poles being symmetrically disposed with relation to a median plane (110) that is perpendicular to the central axis (100) of the cyclotron and separated by a gap (120) where the charged particles and flux returns (2) circulate to close said magnetic circuit;
- a pair of main induction coils (5, 5') for creating an essentially constant main induction field in the gap (120), between said poles (1, 1'),
**characterized in that**:
- the cyclotron is equipped with at least one pair of bucking coils (6, 7) disposed in such a way as to surround the diametrically opposed portions of the flux returns (2) with relation to the central axis of the cyclotron;
- the pair of main coils (5, 5') is powered in such a way as to create an essentially constant magnetic field in the gap (120) of the cyclotron,
- the bucking coils (6, 7) are powered through a power supply (8) in such a way as to increase the intensity of the induction field in a first area of the cyclotron and to reduce the intensity of the induction field in a second area situated in diametric opposition with relation to the central axis (100) of the cyclotron.

3. The method according to claim 2, **characterized in that** the intensity of the current of the power supply (8) is regulated or adjusted in order to maximize the intensity of the beam hitting the target (200).

4. The method according to claim 3, **characterized in that**:
- the intensity of the current of the beam is measured at said target (200) by using a detector (210),
- this measurement is transmitted to a regulator, and
- according to this measurement, the intensity of the current in the bucking coils (6, 7) is regulated or adjusted through an adjustment in the supply current (8).

5. The utilization of the method and device according to any one of the previous claims for producing radioisotopes for medical uses from a target comprising a precursor of said radioisotope.

6. The utilization of the method and device according to any one of claims 1 to 5 for a double or multiple beam system according to which the intensity of the fraction of the beam hitting each of said targets is balanced.
